# EUROPÄISCHE PATENTANMELDUNG

(11) **EP 0 718 573 A1**
(43) Veröffentlichungstag der Anmeldung: **26.06.1996**
(21) Anmeldenummer: 95117594.2
(22) Anmeldetag: 08.11.1995
(51) Int. Cl.: F25D 25/02, A47B 88/02, A47B 88/04

(54) **Möbel, insbesondere Haushaltsmöbel**

(30) Priorität: 19.12.1994 DE 4445319
(71) Anmelder: Bosch-Siemens Hausgeräte GmbH, D-81669 München (DE)
(72) Erfinder: Fauser, Christoph, Dipl.-Ing. (FH), D-89075 Ulm (DE); Reichel, Werner, Dipl.-Ing. (FH), D-89522 Oggenhausen (DE)

(57) **Zusammenfassung**

Bei einem Möbel, insb. einem Haushaltsmöbel mit einem innerhalb seines Gehäuses angeordneten Nutzraum (13), in welchem wenigstens zwei übereinander angeordnete, aus dem Nutzraum in Führungen (16) herausziehbare Ablagefächer (19,28) zur Ablage von Ablagegut vorgesehen sind, eilt das im Nutzraum tieferliegend angeordnete Ablagefach (28) bei seiner Bewegung aus dem Nutzraum dem darin höherliegend angeordneten Ablagefach (19) um einen Bruchteil seines Auszugsweges voraus und bewegt das höherliegend angeordnete Ablagefach (19) durch eine Mitnahmevorrichtung (32) aus dem Nutzraum.

## Beschreibung

Die Erfindung betrifft ein Möbel, insb. ein Haushaltsmöbel mit einem innerhalb seines Gehäuses angeordneten Nutzraum, in welchem wenigstens zwei übereinander angeordnete, aus dem Nutzraum in Führungen herausziehbare Ablagefächer zur Ablage von Ablagegut vorgesehen sind.

Bei Haushaltsmöbeln, insb. bei Küchenschränken ist es oftmals üblich, Nutzräume, innerhalb welcher mehrere übereinander angeordnete, an Führungen herausziehbare, frei zugängliche Ablagefächer angeordnet sind, mit einer einzigen Möbeltür abzudecken. Will nun ein Benutzer sich einen Überblick über das in den Ablagefächern eingelagerte Gut verschaffen, so ist er gezwungen, jedes einzelne dieser Ablagefächer in aufeinanderfolgenden Bewegungsabläufen aus dem Nutzraum herauszubewegen, um das eingelagerte Gut einsehen zu können. Eine derartige Vorgehensweise ist dann insb. nachteilig, wenn es sich bei diesem Küchenmöbel um ein Kältegerät handelt, in dessen von einer einzelnen Tür verschließbaren Kältefach übereinander angeordnete, anhand von Führungen aus dem Kältefach heraus bewegbare Ablagefächer angeordnet sind, da die das Kältefach wärmeisolierend verschließende Tür über längeren Zeitraum geöffnet bleiben müßte, um einen Überblick über das eingelagerte Gut gewinnen zu können. Während des Zeitraumes, innerhalb welchem die Kältegerätetür geöffnet ist, tritt ein nicht vernachläßigbarer, einen Anstieg der Lagertemeratur bewirkender Kälteverlust auf, welcher sich insb. bei Kältefächer tieferer Temperatur zusätzlich verstärkt und welcher einen vermeidbaren Anstieg des Energieverbrauchs für das Kältegerät nach sich zieht.

Der Erfindung liegt die Aufgabe zugrunde, bei einem Möbel gemäß dem Oberbegriff des Anspruches 1 mit einfachen konstruktiven Maßnahmen dessen Bedienung und damit den Gebrauchsnutzen zu erhöhen.

Diese Aufgabe wird gemäß der Erfindung dadurch gelöst, daß das im Nutzraum tieferliegend angeordnete Ablagefach bei seiner Bewegung aus den Nutzraum dem darin höherliegend angeordneten Ablagefach um einen Bruchteil seines Auszugsweges vorauseilt und das höherliegende Ablagefach durch eine Mitnahmeeinrichtung aus dem Nutzraum herausbewegt.

Durch die erfindungsgemäße Lösung erhält ein Benutzer des Möbels einerseits einen raschen Überblick über die Art des in den Ablagefächern eingelagerten Ablagegutes und andererseits bekommt der Benutzer gleichzeitig eine Information darüber, mit welchem Füllgrad die Ablagefächer belegt sind.

Nach einer weiteren bevorzugten Ausführungsform des Gegenstandes der Erfindung ist vorgesehen, daß der Vorlauf des tieferliegenden Ablagefaches in Auszugsrichtung aus dem Nutzraum durch einen Längenunterschied zum höherliegenden Ablagefach erzeugt ist.

Eine solche Lösung zeichnet sich sowohl durch seine einfache und somit äußerst preiswerte Fertigungsmöglichkeit als auch durch seine äußerst variable Abstufungsvielfalt hinsichtlich des Längenunterschiedes zwischen beiden Ablagefächern aus.

Gemäß einer alternativen Weiterbildung des Gegenstandes der Erfindung ist vorgesehen, daß der Vorlauf des tieferliegenden Ablagefachs in Auszugsrichtung der Ablagefächer aus dem Nutzraum durch eine verzögerte Einwirkung der Mitnahmeeinrichtung auf das höherliegende Ablagefach erzeugt ist.

Durch eine solche Lösung ist es möglich, beide Ablagefächer mit einem im wesentlichen gleichgroßen Aufnahmevolumen auszustatten.

Entsprechend einer weiteren vorteilhaften Ausgestaltung des Gegenstandes der Erfindung ist vorgesehen, daß die Mitnahmeeinrichtung am tieferliegend angeordneten Ablagefach vorgesehen und als Rast ausgebildet ist, in welche ein am höherliegenden Ablagefach vorgesehenes Rastelement einzugreifen vermag.

Durch eine solche Lösung ist eine konstruktiv einfach aufgebaute Möglichkeit für die Mitnahme des höherliegenden Faches geschaffen, welche zudem preiswert fertigbar und platzsparend anbringbar ist.

Gemäß einer weiteren bevorzugten Ausführungsform des Gegenstandes der Erfindung ist vorgesehen, daß die Rast am tieferliegenden Ablagefach als elastisch verformbares Element ausgebildet ist, welches mit einem als Rastelement dienenden Vorsprung am höherliegenden Ablagefach kraftschlüssig zusammenwirkt.

Eine mit diesen Merkmalen ausgestattete Lösung ermöglicht neben einer sicheren Mitnahme des höherliegenden Ablagefaches gleichzeitig eine im Fehlerfall zerstörungsfreie Entkoppelung der aufgrund der Mitnahmeeinrichtung ausziehtechnisch miteinander verbundenen Ablagefächer.

Besonders einfach herstellbar und dennoch in seiner Funktion sicher ist eine als Rast ausgebildete Mitnahmevorrichtung, wenn nach einer weiteren vorteilhaften Ausgestaltung des Gegenstandes der Erfindung vorgesehen ist, daß das elastisch verformbare Element als blattfederartiger Bügel ausgeführt ist, welcher mit einem Ende am tieferliegenden Ablagefach festgesetzt ist und mit seinem anderen freien Ende mit einem als Zapfen am höherliegenden Ablagefach ausgeführten Vorsprung kraftschlüssig zusammenwirkt.

Besonders einfach voneinander entkoppelbar und dennoch sicher verrastbar sind die beiden Ablagefächer, wenn nach einer nächsten vorteilhaften Ausgestaltung des Gegenstandes der Erfindung vorgesehen ist, daß der blattfederartige Bügel im wesentlichen parallel zur Auflageebene des tieferliegenden Ablagefaches abgewinkelt und an seinem freien in den Nutzraum gerichteten Ende mit einer die Rast am Zapfen bewirkenden Rastnase versehen ist.

Nach einer weiteren bevorzugten Ausführungsform des Gegenstandes der Erfindung ist vorgesehen, daß die Führung für die Ablagefächer als Laufrollenauszüge ausgebildet sind, wobei der das höherliegende Ablagefach führende Laufrollenauszug das Ablagefach im Bereich seiner Einschubrichtung voraneilenden Stirnseite in an den Seitenwänden des Nutzraumes angeordneten Führungsschienen wenigstens anhand eines Laufrollenpaares führt, während es im Bereich seiner in Einschubrichtung nacheilenden Stirnseite durch wenigstens ein sich an den seitlichen Randbereichen des tieferliegenden Ablagefaches abstützenden Laufrollenpaares geführt ist.

Eine solche Führung zeichnet sich einerseits durch ihren einfachen konstruktiven Aufbau aus. Andererseits ermöglicht eine solche Führung, daß auf einfache Weise die Führungsgenauigkeit des höherliegenden Ablagefaches beeinflußbar ist.

Besonders verschleißfest und eine gleichbleibend hohe Rastgüte weist eine Rast auf, wenn nach einer alternativen Ausgestaltung des Gegenstandes der Erfindung vorgesehen ist, daß die Rast am tieferliegenden Ablagefach als wenigstens an einer seiner seitlichen Randabschnitte vorgesehene Haltemulde ausgebildet ist, in welche wenigstens eine der sich am tieferliegenden Ablagefach abstützenden Laufrollen des Laufrollenpaares formschlüssig gehalten ist.

Besonders sicher ist die durch die Haltemulde für die Laufrolle erzeugte Rast, wenn nach einer nächsten vorteilhaften Ausgestaltung des Gegenstandes der Erfindung vorgesehen ist, daß die Halterung der Laufrolle in der Haltemulde des tieferliegenden Ablagefachs durch die Krafteinwirkung eines elastisch auslenkbaren Niederhalters unterstützt ist.

Besonders positionsgenau einleitbar ist die durch die Blattfeder auf die Laufrolle ausgeübte Kraft, wenn nach einer weiteren bevorzugten Ausführungsform des Gegenstandes der Erfindung vorgesehen ist, daß der elastisch auslenkbare Niederhalter als eine einendig an einer ortsfest im Nutzraum angeordneten Auflagerleiste festgesetzte Blattfeder ausgebildet ist, deren freies Ende auf die Abrollfläche der Laufrolle einwirkt.

Gemäß einer nächsten bevorzugten Ausführungsform des Gegenstandes der Erfindung ist vorgesehen, daß die Auflagerleiste an wenigstens einer der Seitenwände im Bereich der Öffnung des Nutzraumes, unterhalb eines an den Seitenwänden des höherliegenden Ablagefaches angeordneten Vorsprunges vorgesehen und mit Abstand über der Laufrolle angeordnet ist, wobei die Länge der Auflagerleiste einen Bruchteil des Auszugsweges des höherliegenden Ablagefaches ausmacht.

Durch eine solche Lösung ist sichergestellt, daß für den Fall, daß das im Nutzraum tieferliegend angeordnete Fach, ungewollt so weit aus den Nutzraum herausgezogen wird, daß deren seitliche Ränder für die sich daran abstützenden Laufrollen des höherliegenden Ablagefaches keine Stütze mehr bieten können.

Entsprechend einer alternativen Ausgestaltung der Erfindung zur Unterstützung der Halterung der Laufrolle in der Haltemulde kann vorgesehen sein, daß die Halterung der Laufrolle in der Haltemulde des tieferliegenden Ablagefaches durch einen der Haltemulde in Einschubrichtung des Ablagefaches vorgeschalteten Haltenocken unterstützt ist.

Durch eine derartige Lösung wird die Halterung der Laufrolle in der Haltemulde auf robuste Art und Weise mit langzeitlich gleichbleibender Haltewirkung unterstützt.

Entsprechend einer nächsten bevorzugten Ausführungsform des Gegenstandes der Erfindung ist vorgesehen, daß als Ablagefächer schubladenartig ausgebildete Behälter dienen, von denen der im Nutzraum tieferliegend angeordnete Behälter an einer seiner in Einschubrichtung seitlichen Öffnungsränder mit der Mitnahmevorrichtung versehen ist.

Eine derartig angeordnete Mitnahmeeinrichtung ermöglicht auf einfache Weise einen gezielten, die Mitnahme des höherliegenden Behälters bewirkenden Kraftangriff an diesem.

Besonders sicher ist die Mitnahme des höherliegenden Behälters, wenn nach einer weiteren vorteilhaften Ausgestaltung des Gegenstandes der Erfindung vorgesehen ist, daß die als Rast ausgebildete Mitnahmeeinrichtung beidseitig an den in Einschubrichtung verlaufenden seitlichen Öffnungsrändern des tieferliegenden Behälters angeordnet ist und jeweils mit einem als Rastelement dienenden Vorsprung am höherliegenden Behälter zusammenwirkt.

In einer besonders zweckmäßigen Art und Weise eingesetzt ist die Mitnahmevorrichtung, wenn nach einer letzten bevorzugten Ausführungsform des Gegenstandes der Erfindung vorgesehen ist, daß das Möbel als Kältegerät mit wenigstens einem zwei übereinander angeordneten Ablagefächer aufnehmenden Kältefach ausgestattet ist, welches mit einer mit dem im Kältefach etwas tieferliegenden Ablagefach verbundenen Tür verschließbar ist.

Die Erfindung ist in der nachfolgenden Beschreibung anhand von drei in der beigefügten Zeichnung vereinfacht dargestellten Ausführungsbeispielen erläutert. Es zeigen:
- Fig. 1: als erstes Ausführungsbeispiel in schematischer Schnittdarstellung von der Seite, den unteren Abschnitt eines Mehrtemperaturen-Haushaltskühlgerätes, mit einem Kühlraum zur Aufnahme von zwei übereinander angeordneten, Ablagefächern, von denen das tieferliegende im Bereich seines in Einschubrichtung voraneilenden Abschnitts mit einer in Eingriff mit dem höherliegenden Ablagefach stehenden Mitnahmeeinrichtung ausgestattet ist,
- Fig. 2: in etwa natürlichem Maßstab die mit dem höherliegenden Behälter in Eingriff stehende Mitnahmeeinrichtung gemäß Fig. 1,
- Fig. 3: in einem zweiten Ausführungsbeispiel das Mehrtemperaturen-Haushaltskühlgerät, in einer zu Fig. 1 ähnlichen Darstellung, jedoch mit einer im Bereich des in Einschubrichtung nacheilenden Abschnitts des tieferliegenden Ablagefachs angeordneten, mit dem höherliegend angeordneten Ablagefach in Eingriff stehenden Mitnahmeeinrichtung,
- Fig. 4: in etwa in natürlichem Maßstab die mit dem höherliegenden Ablagefach in Eingriff stehende Mitnahmeeinrichtung gemäß Fig. 3,
- Fig. 5: in einem dritten Ausführungsbeispiel das Mehrtempraturen-Haushaltskühlgerät in einer zu den Fig. 1 und 3 ähnlichen Darstellung, jedoch mit einer zu der in Fig. 3 gezeigten prinzipähnlichen Mitnahmeeinrichtung und
- Fig. 6: in etwa in natürlichem Maßstab die mit dem höherliegenden Behälter in Eingriff stehende Mitnahmeeinrichtung gemäß Fig. 5.

In der nachfolgenden Figurenbeschreibung sind gleichartige Elemente der Erfindung mit gleichen Bezugsziffern gekennzeichnet.

In Fig. 1 ist in vereinfachter schematischer Darstellung der untere Abschnitt eines Mehrtemperaturen-Kühlgerätes 10 gezeigt, dessen wärmeisolierendes Gehäuse 11 einen von einer ebenfalls wärmeisolierenden Tür 12 verschließbaren Kühlraum 13 aufweist. Dieser ist mit einer die Wärmeisolation des Gehäuses 11 abschirmenden, spanlos geformten Kunststoff-Innenverkleidung 14 ausgekleidet. Diese ist an ihren, im wesentlichen senkrecht zur Tür 12 verlaufenden Seitenwänden 15 (hier ist nur eine dargestellt) mit in parallelen Abständen übereinander angeordneten, im Querschnitt -förmig ausgebildeten, zur Bildung von Laufrollenauszügen 16 dienenden Führungsprofilen ausgestattet, von denen die höherliegend angeordneten Führungsprofile 17 mit einer durchgehend horizontal verlaufenden von der Tür 12 her zugänglichen Abrollbahn 18 ausgestattet sind. Die Abrollbahnen 18 der an beiden Seitenwänden 15 angeordneten Führungsprofile 17 dienen als Lauffläche für zu einem schubladenartigen Ablagefach 19 gehörende Laufrollen 20 (nur eine sichtbar), welche im Nahbereich der von der Tür 12 abgewandten Stirnseite des Ablagefaches 19, an einer dessen Öffnung rahmenartig umgebenden Einfassung 21 drehbar gelagert sind. Den sich an der Abrollbahn 18 der Führungsprofile 17 an den beiden Seitenwanden 15 sich abstützenden Laufrollen 20 liegen diagonal am türseitigen Stirnbereich des Ablagefachs 19 angeordnete, ein Laufrollenpaar bildende Laufrollen 22 gegenüber, welche am Boden des Ablagefaches 19 drehbar gelagert sind. Dieser ist im Nahbereich der türfernen Stirnseite des Ablagefaches 19 mit ihrem freien Ende vom Boden weggerichteten Fortsätzen 23 ausgestattet. Die Fortsätze 23 liegen in einer Ebene mit den Seitenwänden des Ablagefaches 19 und sind an ihrem freien Ende mit zapfenartig ausgebildeten, mit ihrer Zapfenachse im wesentlichen senkrecht zu den Seitenwänden des Ablagefaches 19 angeordnete Rastelemente 24 ausgestattet. Diese sind freikragend an den Fortsätzen 23 angeordnet und mit ihren freien Enden einander zugekehrt.

Unterhalb den zapfenartigen Rastelementen 24 sind an beiden Seitenwänden 15 des wärmeisolierenden Gehäuses 11 zu im Querschnitt -förmigen zu Führungsprofilen 25 gehörende Abrollbahnen 26 vorgesehen, welche in ihrem türnahen Abschnitt gegenüber ihrem horizontal angeordneten türfernen Abschnitt abgekröpft ausgebildet sind. Über der Abkröpfung ist an jedem der beiden an den Seitenwänden 15 angeordneten Führungsprofilen 25, unmittelbar benachbart zur Tür 12, je eine drehbar gelagerte Laufrolle 27 vorgesehen, welche an ihrer höchsten Stelle höhengleich zu der Abrollbahn 26 angeordnet ist. Diese dient als Abrollfläche für im Bereich der türfernen Stirnseite eines Ablagefaches 28, im Nahbereich von dessen Öffnungsrand angeordneten Laufrollen 29, welche an den parallel zu den Seitenwänden 15 verlaufenden seitlichen Abschnitten einer den Öffnungsrand rahmenartig umgebenden Einfassung 30 drehbar gelagert sind. Die seitlichen Abschnitte der Einfassung 30 sind dabei als hohlprofilartige Tragleisten 31 ausgebildet, welche bei aus Kunststoffspritzguß gefertigtem Ablagefach 28 zur Erhöhung ihrer Steifigkeit im sogenannten Gasinnendruckverfahren herstellbar sind. Die Tragleisten 31 sind an ihren den Abrollbahnen 26 zugewandten Unterseiten mit Laufflächen zur Abstützung an den Laufrollen 27 versehen. Durch die Abstützung der Laufrollen 27 an der Lauffläche ist in Kombination mit der sich an den Abrollbahnen 26 der Führungsprofile 25 abstützenden Laufrollen 27 einen der bereits eingangs erwähnten Laufrollenauszüge 16 für das im Kühlraum tieferliegend angeordnete Ablagefach 28 erzeugt, so daß dieses beim Öffnen der Tür 12 durch seine feste Verbindung mit dieser geführt aus dem Kühlraum heraus und in diesen hinein bewegbar ist. Die feste Verbindung zwischen der Tür 12 und dem Ablagefach 28 ist im wesentlichen durch ein nicht näher dargestelltes, zu der Einfassung 30 gehörendes Rahmenteil gebildet, welches die Tragleisten 31 an ihrem türseitigen Ende miteinander verbindet. Die Tragleisten 31 sind auch auf ihrer dem Ablagefach 19 zugewandten Oberseite mit einer Lauffläche ausgestattet, auf welcher sich die im Bereich der türnahen Stirnseite angeordneten Laufrollen 22 abstützen und zusammen mit den sich in den Abrollbahnen 18 der Führungsprofile 17 abstützenden Laufrollen 20 den zweiten der Laufrollenauszüge 16 für das über dem Ablagefach 28 angeordnete Ablagefach 19 bilden.

Neben der Lauffläche 28 an der Oberseite der Tragleisten 31 ist an diesen, im Bereich ihres türfernen Abschnitts eine Mitnahmevorrichtung 32 vorgesehen. Diese ist gemäß diesem Ausführungsbeispiel als blattfederartig, elastisch verformbarer Bügel ausgebildet, welcher einseitig in den Tragleisten 31 festgesetzt ist. Die Befestigung kann wie im vorliegenden Fall, in welchem das Ablagefach 28 aus Kunststoffspritzguß gefertigt ist, durch eine Mitanformung des blattfederartigen Bügels an die Tragleisten 31 bewerkstelligt sein. Der blattfederartige Bügel ist im wesentlichen parallel zu der als Lauffläche dienenden Oberseite der Tragleisten 31 abgewinkelt, wobei sein freies Ende mit einer eine Art Einführschräge bildenden, zum Ablagefach 19 hin gerichtete Abwinklung 33 aufweist. Dieser ist in Richtung zur Tür 12 hin eine Haltenase 34 vorgeschaltet, welche durch ein Absenken des Blattfederkörpers hinsichtlich seines Abstandes zur Oberseite der Tragleiste 31 hin erzeugt ist. Die Haltenasen 34 an den beiden Tragleisten 31 dienen in Kombination mit diesen zur lösbaren Verrastung der an den Fortsätzen 23 des Bodens des Ablagefachs 19 angeordneten zapfenartigen Rastelementen 24. In deren Verrastungszustand mit der als federartigen Bügel ausgebildeten Mitnahmevorrichtung 32 wird das im Kühlraum 13 höherliegend angeordnete, jedoch hinsichtlich des darunterliegenden Ablagefachs 28 um ca. 30 % verkürzte Ablagefach 19 bei einer Bewegung des Ablagefachs 28 mitbewegt, so daß beide Ablagefächer 19 und 28 aus dem Kühlraum 13 herausbewegt werden, wenn das tieferliegende Ablagefach 28 durch seine feste Verbindung mit der Tür 12 beim Öffnen von dieser aus dem Kühlraum 13 herausbewegt wird. Aufgrund der unterschiedlichen Längenausbildung der beiden Ablagefächer 19 und 28 sind beide im Auszugszustand einsehbar, wobei die Einsehbarkeit in das Ablagefach 28 durch einen transparenten Boden für das Ablagefach 19 noch deutlich verbessert werden kann. Ferner ist durch die Verkürzung des höherliegenden Ablagefachs 19 im türseitigen Frontbereich des Ablagefachs 28 die Möglichkeit geschaffen ist, Ablagegut in hohen Gebinden, z.B. Flaschen einstellen zu können. Für den Fall, daß auf den türfernen Abschnitt des Ablagefachs 28 zugegriffen werden möchte, ist lediglich das höherliegende Ablagefach 19 aus seiner Verrastung durch eine entsprechende Kraftausübung auf das Ablagefach 19 entgegen seiner Auszugsrichtung zu lösen.

Eine nachfolgende Verrastung der beiden Ablagefächer 19 und 28 erfolgt beim Zurückschieben des Ablagefaches 28 selbsttätig, wenn beide Ablagefächer 19 und 28 ihre eingeschobene, durch einen nicht gezeigten Anschlag markierte Endposition erreicht haben, in welcher die Haltenasen 34 gerade dann den Rastvorgang in den zapfenartigen Rastelementen 24 vollzogen haben.

Eine weitere Möglichkeit eine Mitnahme des höherliegenden Ablagefaches 19 zu bewirken ist in den Figuren 3 und 4 dargestellt. Hierbei ist das Ablagefach 28 mit Tragleisten 40 ausgestattet, welche sich von den Tragleisten 31 darin unterscheiden, daß diese auf ihrer dem Ablagefach 19 zugewandten Oberseite je mit einer eine Mitnahmevorrichtung 41 bildenden Haltemulde versehen sind. Diese sind in Art einer gleichmäßig gekrümmten Ausbuchtung ausgebildet, deren Krümmungsradius an den Radius der im Bereich der türnahen Stirnseite des Ablagefaches 19 angeordneten Laufrollen 22 angepaßt ist und somit für diese eine Rast zu bilden vermögen. Den als Haltemulden ausgebildeten Mitnahmevorrichtungen 41 ist in Einschubrichtung des Ablagefaches 28 in den Kühlraum 13 unmittelbar benachbart ein Haltenocken 42 vorgeschaltet, welcher die Rastwirkung der als Haltemulden ausgebildeten Mitnahmevorrichtung 41 entgegen der Auszugsrichtung der Ablagefächer 19 und 28 verstärkt.

Durch die Verstärkung der Rastwirkung ist sichergestellt, daß das Ablagefach 19 auch bei größeren, auf es einwirkenden Massenträgheitskräften entgegen der Auszugsrichtung aus dem Kühlraum 13 in der als Rast dienenden Haltemulde gehalten ist. Wie auch schon bei den Figuren 1 und 2 beschrieben ist, wird das Ablagefach 19 zusammen mit dem beim Öffnen der Tür 12 aus dem Kühlraum 13 herausbewegten Ablagefach 28 aus dem Kühlraum 13 herausbewegt. Soll dieses wieder wegen einer bevorstehenden Beladung des tieferliegenden Ablagefachs 28 in den Kühlraum 13 zurück transportiert werden, so ist es lediglich notwendig, den türnahen Abschnitt des Ablagefachs 19 geringfügig anzuheben, um die die Mitnahme bewirkende Rast überwinden zu können. Beim Schließen der Tür 12 und den damit verbundenen Einschubvorgang des Ablagefachs 28 in den Kühlraum 13 wird das darüber angeordnete Ablagefach 19 aufgrund der von der Haltemulde abgewandten Flanke des Haltenockens 42 in den Kühlraum 13 zurückgedrängt, bis dessen durch einen nicht näher dargestellten Anschlag markierte Endposition erreicht ist. In dieser sind die Laufrollen 22 wieder in ihrer die Mitnahme bewirkenden Rastposition gedrängt.

Wie insb. aus den Figuren 5 und 6 hervorgeht, kann die Haltewirkung einer durch Einformen einer Haltemulde in Tragleisten 50 am Ablagefach 28 erzeugte Mitnahmevorrichtung 51 durch eine an einer Auflagerleiste 52 angeordnete Blattfeder 53 verstärkt sein. Zu diesem Zweck wirkt deren elastisch verschwenkbarer Federkörper auf die sich in den Haltemulden befindliche Laufrolle 22 des höherliegenden Ablagefaches 19 unter einer gewissen Vorspannung ein, wobei die Haltewirkung durch eine entsprechende Auslegung der Federkennlinie für die Blattfeder 53 variierbar ist. Der Federkörper der Blattfeder 53 ist im vorliegenden Fall durch das Einbringen einer bis auf die Federstärke an den Randbereich der tieferliegenden Längsseite der Auflagerleiste 52 heranreichende Aussparung 54 erzeugt, durch welche die freikragende Länge der Blattfeder 53 bestimmt ist. Die Auflagerleiste 52 ist hinsichtlich ihrer Höhe über dem Laufrad 22 am höherliegend angeordneten Behälter 19 derart ortsfest an den Seitenwänden 15 der Innenverkleidung 14 angeordnet, daß ein geringes Spiel zwischen dem höchsten Punkt der Laufrolle 22 und der dieser zugewandten tieferliegenden Längsseite der Auflagerleiste 52 erzeugt ist. Durch diese Bemessung ist sichergestellt, daß das Laufrad 22 nicht nur im Bereich der auf es einwirkenden Blattfeder 53, sondern über die gesamte Länge der Auflagerleiste 52 in der als Mitnahmevorrichtung 51 dienenden Haltemulde gehalten ist. Die an beiden Seitenwänden 15 angeordneten Auflagerleisten 52 dienen ferner mit ihrer der Tür 12 zugewandten Stirnseite als Anschlag für die Laufrollen 22, wenn diese bei aus dem Kühlraum 13 herausgezogenem Ablagefach 28 und in den Kühlraum 13 zurückgeschobenen Ablagefach 19 außerhalb der an den Tragleisten 50 vorgesehenen Haltemulden angeordnet sind. Durch das Anschlagen der Laufrollen 22 an der Tür 12 zugewandten Stirnseite der Anschlagleisten 52 ist das höherliegend angeordnete Ablagefach 19 in einer definierten Position gehalten, in welcher beim Zurückschieben des Ablagefaches 28 in den Kühlraum 13, beim Schließen der Tür 12, das Einrasten der Laufrollen 22 in die als Haltemulden ausgebildete Mitnahmevorrichtung 51 selbsttätig erneut einrasten können. Darüber hinaus haben die an den Seitenwänden 15 angeordneten Auflagerleisten 52 die Aufgabe, das Ablagefach 19 abzustützen, wenn das Ablagefach 28 im Falle seiner Reinigung oder Beladung oder auch unbeabsichtigt vollkommen aus dem Kühlraum 13 entfernt worden ist.

In Abwandlung der beschriebenen Ausführungsbeispiele kann das durch die Verkürzung des höherliegenden Ablagefachs 19 bewirkte Voraneilen des Ablagefachs 28 beim Öffnen der Tür 12 auch durch eine entsprechend ausgebildete Mitnahmevorrichtung erzeugt sein kann, wobei sich die verzögerte Mitnahme durch eine entsprechende Längenausdehnung des als Mitnahmevorrichtung 32 dienenden blattfederartigen Bügels oder durch eine entsprechende Verlängerung der Haltemulde erzeugen läßt.

## Patentansprüche

1. Möbel, insb. Haushaltsmöbel mit einem innerhalb seines Gehäuses angeordneten Nutzraum, in welchem wenigstens zwei übereinander angeordnete, aus dem Nutzraum in Führungen herausziehbare Ablagefächer zur Ablage von Ablagegut vorgesehen sind, **dadurch gekennzeichnet**, daß das im Nutzraum (13) tieferliegend angeordnete Ablagefach (28) bei seiner Bewegung aus dem Nutzraum (13) dem darin höherliegend angeordneten Ablagefach (19) um einen Bruchteil seines Auszugsweges voraneilt und das höherliegende Ablagefach (19) durch eine Mitnahmevorrichtung (32, 41, 51) aus dem Nutzraum herausbewegt.

2. Möbel nach Anspruch 1, dadurch gekennzeichnet, daß der Vorlauf des tieferliegenden Ablagefachs (28) in Auszugsrichtung aus dem Nutzraum (13) durch einen Längenunterschied zum höherliegenden Ablagefach (19) erzeugt ist.

3. Möbel nach Anspruch 1, dadurch gekennzeichnet, daß der Vorlauf des tieferliegenden Ablagefachs (28) in Auszugsrichtung aus dem Nutzraum (13) durch eine in Auszugsrichtung der Ablagefächer (19, 28) verzögerte Einwirkung der Mitnahmeeinrichtung (32, 41, 51) auf das höherliegende Ablagefach (19) erzeugt ist.

4. Möbel nach einem der Ansprüche 1 bis 3, dadurch gekennzeichnet, daß die Mitnahmeeinrichtung (32, 41, 51) am tieferliegend angeordneten Ablagefach (28) vorgesehen und als Rast ausgebildet ist, in welche ein am höherliegenden Ablagefach (19) vorgesehenes Rastelement (22, 24) einzugreifen vermag.

5. Möbel nach Anspruch 4, dadurch gekennzeichnet, daß die Rast am tieferliegenden Ablagefach (28) als elastisch verformbares Element ausgebildet ist, welches mit einem als Rastelement (24) dienenden Vorsprung am höherliegenden Ablagefach (19) kraftschlüssig zusammenwirkt.

6. Möbel nach Anspruch 5, dadurch gekennzeichnet, daß das elastisch verformbare Element als blattfederartiger Bügel ausgeführt ist, welcher mit einem Ende am tieferliegenden Ablagefach (28) festgesetzt ist und mit seinem anderen freien Ende mit einem als Zapfen am höherliegenden Ablagefach (19) ausgeführten Vorsprung kraftschlüssig zusammenwirkt.

7. Möbel nach Anspruch 6, dadurch gekennzeichnet, daß der blattfederartige Bügel im wesentlichen parallel zur Ablagebene des tieferliegenden Ablagefaches (28) abgewinkelt und an seinem freien ein den Nutzraum (13) gerichteten Ende mit einer die Rast am Zapfen bewirkenden Haltenase (34) versehen ist.

8. Möbel nach einem der Ansprüche 1 bis 7, dadurch gekennzeichnet, daß die Führung für die Ablagefächer (19, 28) als Laufrollenauszüge (16) ausgebildet sind, wobei der das höherliegende Ablagefach (19) führende Laufrollenauszug (16) das Ablagefach (19) im Bereich seiner in Einschubrichtung voraneilenden Stirnseite in an den Seitenwänden (15) des Nutzraumes (13) angeordneten Führungsprofilen (17) wenigstens anhand eines Laufrollenpaares (20) führt, während es im Bereich seiner in Einschubrichtung nacheilenden Stirnseite durch wenigstens ein sich an den seitlichen Randbereichen des tieferliegenden Ablagefaches (28) abstützendes Laufrollenpaar (22) geführt ist.

9. Möbel nach Anspruch 2 oder 8, dadurch gekennzeichnet, daß die Rast am tieferliegenden Ablagefach (28) als wenigstens an einer seiner seitlichen Randabschnitte vorgesehene Haltemulde ausgebildet ist, in welcher wenigstens eine der sich am tieferliegenden Ablagefach (28) abstützenden Laufrollen (22) des Laufrollenpaares am höherliegenden Ablagefach (19) formschlüssig gehalten ist.

10. Möbel nach Anspruch 9, dadurch gekennzeichnet, daß die Halterung der Laufrolle (22) in der Haltemulde des tieferliegenden Ablagefachs (28) durch die Krafteinwirkung eines elastisch auslenkbaren Niederhalters unterstützt ist.

11. Möbel nach Anspruch 10, dadurch gekennzeichnet, daß der elastisch auslenkbare Niederhalter als eine an einem ihrer Enden an einer ortsfest im Nutzraum (13) angeordneten Auflagerleiste (52) festgesetzte Blattfeder (53) ausgebildet ist, deren freies Ende auf die Abrollfläche der Laufrolle (22) einwirkt.

12. Möbel nach Anspruch 11, dadurch gekennzeichnet, daß die Auflagerleiste (52) an wenigstens einer der Seitenwände (15) im Bereich der Öffnung des Nutzraumes (13) vorgesehen und in Abstand über der Laufrolle (22) angeordnet ist, wobei die Länge der Auflagerleiste (52) einen Bruchteil des Auszugsweges des höherliegenden Ablagefaches (19) ausmacht.

13. Möbel nach Anspruch 9, dadurch gekennzeichnet, daß die Halterung der Laufrolle (22) in der Haltemulde des tieferliegenden Ablagefachs (28) durch einen der Haltemulde in Einschubrichtung des Ablagefachs (28) vorgeschalteten Haltenocken (42) unterstützt ist.

14. Möbel nach einem der Ansprüche 1 bis 13, dadurch gekennzeichnet, daß als Ablagefächer (19, 28) schubladenartig ausgebildete Behälter dienen, von denen der im Nutzraum (13) tieferliegend angeordnete Behälter an einer seiner in Einschubrichtung seitlichen Öffnungsränder mit der Mitnahmeeinrichtung (32, 41, 51) versehen ist.

15. Möbel nach einem der Ansprüche 1 bis 14, dadurch gekennzeichnet, daß die als Rast ausgebildete Mitnahmeeinrichtung (32, 41, 51) beidseitig an den in Einschubrichtung verlaufenden seitlichen Öffnungsränder des tieferliegenden Behälters angeordnet ist und jeweils mit einem als Rastelement (22, 24) dienenden Vorsprung am höherliegenden Behälter zusammenwirkt.

16. Möbel nach einem der Ansprüche 1 bis 15, dadurch gekennzeichnet, daß das Möbel als Kältegerät (10) mit wenigstens einem zwei übereinander angeordnete Ablagefächer (19, 28) aufnehmenden Kältefach (13) ausgestattet ist, welches mit einer mit dem im Kältefach (13) lieferliegenden Ablagefach (28) verbundenen Tür (12) verschließbar ist.
